# EUROPÄISCHE PATENTSCHRIFT

(11) **EP 0 533 676 B1**
(45) Veröffentlichungstag und Bekanntmachung des Hinweises auf die Patenterteilung: **15.12.1993**
(21) Anmeldenummer: 91901677.4
(22) Anmeldetag: 15.01.1991
(51) Int. Cl.: B43K 5/18

(54) **SCHREIBEINHEIT FÜR EINEN PATRONENFÜLLHALTER**
WRITING UNIT FOR A CARTRIDGE FOUNTAIN PEN
UNITE D'ECRITURE POUR STYLOGRAPHE A CARTOUCHE

(30) Priorität: 09.06.1990 DE 4018598
(43) Veröffentlichungstag der Anmeldung: 31.03.1993
(73) Patentinhaber: Mutschler, Otto, D-69120 Heidelberg (DE)
(72) Erfinder: Mutschler, Otto, D-69120 Heidelberg (DE)
(74) Vertreter: Naumann, Ulrich, Dr.-Ing.
(86) Internationale Anmeldenummer: DE9100024
(87) Internationale Veröffentlichungsnummer: WO9119615

(56) Entgegenhaltungen:
- EP-A- 91 610
- EP-A- 140 157
- EP-A- 314 893
- DE-A- 1 511 371
- DE-B- 1 230 331
- FR-A- 1 317 286

## Beschreibung

Die Erfindung betrifft eine Schreibeinheit für einen Patronenfüllhalter, insbesondere eine Schreibeinheit für einen Patronenfüllhalter mit einer Schreibfeder, einem Griffstück und einem Tintenzuführer, wobei der Tintenzuführer lamellenartig ausgebildete Auffangkammern aufweist, wobei die der Schreibfeder zugewandte Seite des Tintenzuführers über die gesamte Länge des Tintenzuführers hinweg von einem kapillaren Längsspalt durchzogen ist und wobei sich ein Luftkanal vom Längsspalt ausgehend in radialer Richtung nach außen erweitert.

Patronenfüllhalter mit Schreibeinheiten der in Rede stehenden Art sind seit Jahrzehnten bekannt, siehe z.B. DE-B 1 230 331. Herstellerseitig gefüllte und mit einer Kugel verschlossene Patronen werden zum Gebrauch mittels eines Durchstoßzapfens der Schreibeinheit angestochen, wobei die dem Verschluß dienende Kugel zum Anstechen der Patrone in das Patroneninnere gedrückt wird. Auch nach jahrzehntelanger Einführung der in Rede stehenden Patronenfüllhalter ist insbesondere das Anschreiben eines neuen oder gereinigten Patronenfüllhalters immer noch äußerst problematisch. Einerseits dauert es nämlich bei den herkömmlichen Schreibeinheiten bzw. den dort verwendeten Tintenleitsystemen Minuten und somit zu lange, bis die Tinte nach dem Anstechen der Patrone die Federspitze erreicht und alle für eine einwandfreie Funktion wichtigen Kapillaren mit Tinte gefüllt sind.

Andererseits besteht nach dem Anstechen die Gefahr des Auslaufens von Tinte, da zwar der kapillare Längsspalt des Tintenleitsystems gleich nach dem Anstechen mit Tinte gefüllt ist, also die Feder mit Tinte versorgt, aber die zur Regulierung des Tintenflusses wichtige und dabei quasi als Flüssigkeitsventil dienende Regelstrecke noch nicht mit Tinte gefüllt ist, wodurch ständig Luft in die Patrone einströmen kann und somit Tinte ungeregelt bzw. undosiert zu der Feder gelangt. Ein Abtropfen der Tinte aus der Feder ist insbesondere dann die Folge, wenn der Patronenfüllhalter nach dem Anstechen in einem Schreibtischständer abgestellt oder zum Versand in einen Karton gelegt wird.

Abhilfe zu den zuvor genannten Problemen wird seitens führender Hersteller von Patronenfüllhaltern bislang dadurch angeboten, daß sie bereits werksseitig ihre Füllfederhalter mit Patronen bestücken und die Patronenfüllhalter somit angeschrieben in den Fachhandel gelangen. Oftmals wird dabei der lang dauernde Anschreibvorgang herstellerseitig dadurch abgekürzt, daß die Patronenfüllhalter mit angestochener Patrone in einer Zentrifuge behandelt werden. Damit wird zwar dem Händler das zeitaufwendige Anstechen der Patrone und das Anschreiben des Füllhalters abgenommen, aber die Gefahr des Auslaufens ist bei üblicherweise nicht erschütterungsfreiem Transport besonders groß.

Insbesondere beim Wahl des Lufttransportweges führen auftretende Druck- und Temperaturunterschiede insbesondere dann, wenn der Tintenzuführer für große Schriftbreiten ausgelegt ist, aufgrund sich ausdehnender Tinte bzw. Luft zum zwangsläufigen Austreten von Tinte, wodurch erheblicher Schaden entstehen kann.

Schließlich sind die bislang bekannten Schreibeinheiten insbesondere bei Verwendung eines Tintenzuführers für große Schriftbreiten insoweit problematisch, als sie bei großem Tintendurchsatz nur wenig Kleckssicherheit bieten.

Der Erfindung liegt daher die Aufgabe zugrunde, die Schreibeinheit für Patronenfüllhalter der eingangs genannten Art so auszugestalten und weiterzubilden, daß insbesondere bei für große Schriftbreiten dimensionierten Tintenzuführern einerseits ein Abtropfen bzw. ein Auslaufen der Tinte nach Anstechen der Patrone verhindert und der Arbeitsvorgang beschleunigt ist, andererseits bei Druck- und Temperaturschwankungen ein Klecksen weitgehend verhindert ist.

Die erfindungsgemäße Schreibeinheit löst die voranstehende Aufgabe durch die Merkmale des Patentanspruches 1. Danach erstreckt sich der Luftkanal in Längsrichtung über den gesamten Bereich der Auffangkammern bis hin zu einer an dem der Schreibfeder zugewandten Ende der Auffangkammern ausgebildeten und als Flüssigkeitsventil dienenden Regelstrecke. Der Luftkanal ist in radialer Richtung von einer dem Längsspalt gegenüberliegenden Fläche begrenzt. Des weiteren reicht der Luftkanal auf der dem Längsspalt gegenüberliegenden Seite bis an mit den Auffangkammern strömungsverbindende Überströmkapillare.

Erfindungsgemäß ist zunächst erkannt worden, daß das Problem des Abtropfens nach Anstechen einer Patrone dadurch hervorgerufen wird, daß sich der kapillare Längsspalt sofort nach dem Anstechen der Patrone mit Tinte füllt, daß sich aber der Luftkanal nur allmählich mit Tinte füllt. Folglich sind gleich nach Anstechen der Patrone weder die Regelstrecke noch die Überströmkapillare mit Tinte gefüllt, so daß Luft durch die mit Tinte noch nicht gefüllte bzw. noch nicht verschlossene Regelstrecke in die Patrone einströmen kann, wodurch wiederum mehr bzw. zuviel Tinte - ungeregelt - zur Schreibfeder gelangt und dort abtropft.

Des weiteren ist erkannt worden, daß hinreichend Raum geschaffen werden muß, in den die Tinte bei sich ausdehnender Luft aufgrund von Temperaturschwankungen ausweichen kann, wobei entsprechende Strömungspfade vorgegeben werden müssen.

Weiter erfindungsgemäß ist erkannt worden, daß ein rasches Auffüllen der Regelstrecke mit Tinte durch Manipulation des Luftkanals möglich ist.

Erfindungsgemäß wurde schließlich durch Kombination verschiedener die Ausgestaltung des Tintenzuführers betreffende Merkmale erreicht, daß sich die Regelstrecke schnellstmöglich mit Tinte füllt. Entsteht beim Schreiben Unterdruck, so entleert sich die Regelstrecke, reißt also auf, und läßt Luft zur Patrone hin durch den Luftkanal strömen. Anschließend wird die Regelstrecke durch die nachströmende Tinte wieder geschlossen, sofern kein Unterdruck mehr auftritt, also keine Tinte mehr entnommen wird.

Weiter erfindungsgemäß übernehmen die Auffangkammern die sich ausdehnende Luft bzw. die sich im Tintenzuführer befindende Tinte. Folglich wird bei einer Luftausdehnung, beispielsweise aufgrund von Temperaturschwankungen, die Tinte nicht aus dem Tintenzuführer zur Feder hin herausgedrückt, sondern gelangt über die Überströmkapillare in die Auffangkammern, die lediglich über die Überströmkapillare einerseits miteinander, andererseits mit dem Längsspalt bzw. dem Luftkanal strömungsverbunden sind.

Folglich ist mit den erfindungsgemäßen Maßnahmen einerseits ein Abtropfen von Tinte insbesondere auch dann verhindert, wenn der Tintenzuführer für große Schriftbreiten und somit für ein erhebliches Tintenfördervolumen ausgelegt ist.

Des weiteren ist es von Vorteil, wenn für jede Auffangkammer eine gesonderte Überströmkapillare vorgesehen ist. Die Auffangkammern sind dabei ausschließlich über die Überströmkapillare einerseits miteinander, andererseits mit dem Längsspalt bzw. dem Luftkanal strömungsverbunden. Eine solche Ausgestaltung des Tintenzuführers hat zur Folge, daß auch bei einer Dimensionierung des kapillaren Längsspaltes zur Realisierung großer Schriftbreiten, d.h. bei einer Realisierung eines großen Tintendurchsatzes, die im Tintenzuführer befindliche Tinte dann nicht aus dem Tintenzuführer herausgedrückt wird, wenn sich das im Tintenzuführer befindliche Gas bzw. die dort befindliche Luft aufgrund von Temperaturschwankungen ausdehnt. Über definierte Strömungspfade gelangt nämlich die Tinte in die dann als Tintenspeicher dienenden Auffangkammern, die in diesem Falle die Funktion eines Puffers haben.

Da die Auffangkammern die Ausdehnung der Luft aufgrund von Temperaturschwankungen kompensieren, ist mit den voranstehenden Merkmalen eine sichere Steuerung der Tinte gewährleistet, wodurch das Auslaufen verhindert wird und insbesondere auch die Schüttelfestigkeit erhöht wird. Eine erhebliche Unempfindlichkeit gegen Temperaturschwankungen ist garantiert.

Hinsichtlich eines schnellen Füllens des Luftkanals mit Tinte - möglichst gleich nach dem Anstechen der Patrone - ist es von weiterem Vorteil, wenn sich der Luftkanal mit treppenförmigen Wandungen bis hin zu der dem Längsspalt gegenüberliegenden Seite erweitert. Dabei füllt die Tinte vom kapillaren Längsspalt aus Stufe für Stufe den Luftkanal auf, wodurch bei hinreichend gutem Benetzungsverhalten zwischen dem Tintenzuführer und der Tinte der Luftkanal insgesamt schnell mit Tinte gefüllt wird. Also gelangt die Tinte auch schnell in die Überströmkapillare und schließlich in die Regelstrecke.

Ebenso ist es möglich, daß sich der Luftkanal mit wellenförmig ausgebildeten Wandungen bis hin zu der dem Längsspalt gegenüberliegenden Seite erweitert, wobei im Vergleich zu der voranstehend genannten Ausgestaltung scharfe Kanten als "Hürden" für die Ausbreitung der Tinte vermieden sind und sich der Auffüllvorgang dadurch nochmals beschleunigt.

Gemäß einer weiteren vorteilhaften Ausgestaltung ist der Luftkanal mit konkaven oder konvexen Wandungen bis hin zu der den Längsspalt gegenüberliegenden Seite erweitert. Auch hier findet ein schnelles Auffüllen des Luftkanals mit Tinte statt. Dabei wäre es des weiteren möglich, daß die dem Längsspalt gegenüberliegende Seite des Luftkanals durch eine ebenfalls konkave oder konvexe Wandung begrenzt ist. Schließlich ist es sowohl hinsichtlich einer kurzen Auffülldauer des Luftkanals als auch hinsichtlich einer einfachen konstruktiven bzw. fertigungstechnischen Ausgestaltung des Luftkanals von besonderem Vorteil, wenn sich der Luftkanal bis zu der dem Längsspalt gegenüberliegenden Fläche derart erweitert, daß der Luftkanal einen dreieckigen Querschnitt aufweist. Dabei könnte der dreieckige Querschnitt des Luftkanals entweder die Form eines gleichschenkeligen Dreiecks oder die Form eines gleichseitigen Dreiecks aufweisen.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläutung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
- Fig. 1: in schematischer Darstellung, geschnitten, eine erfindungsgemäße Schreibeinheit für einen Patronenfüllhalter in Seitenansicht,
- Fig. 2: in schematischer Darstellung, geschnitten, den Gegenstand aus Fig. 1 in Draufsicht,
- Fig. 3: in schematischer Darstellung, vergrößert und ausschnittsweise den Gegenstand aus Fig. 2 im Schnitt entlang der Linie A-B,
- Fig. 4: in schematischer Darstellung, vergrößert und ausschnittsweise den Gegenstand aus Fig. 2 im Schnitt entlang der Linie C-D und
- Fig. 5: in schematischer Darstellung, vergrößert und ausschnittsweise den Gegenstand aus Fig. 2 im Schnitt entlang der Linie E-F.

Die Fig. 1 und 2 zeigen gemeinsam ein Ausführungsbeispiel einer erfindungsgemäßen Schreibeinheit für einen Patronenfüllhalter. Diese hier lediglich beispielhaft dargestellte Schreibeinheit weist als wesentliche Bestandteile eine Schreibfeder 1, ein Griffstück 2 und einen Tintenzuführer 3 auf.

Der Tintenzuführer 3 weist lamellenartig ausgebildete Auffangkammern 3e auf, wobei die der Schreibfeder 1 zugewandte Seite des Tintenzuführers 3 über die gesamte Länge des Tintenzuführers hinweg von einem kapillaren Längsspalt 3a durchzogen ist. Der Längsspalt 3a geht im gesamten Bereich der Auffangkammern 3e nach außen hin in einen Luftkanal 3c über, der eine wesentlich größere Querschnittsfläche einnimmt als der Längsspalt 3a. Die dem Längsspalt 3a gegenüberliegende Seite des Luftkanals 3c reicht bis an mit den Auffangkammern 3e verbindende Überströmkapillare 3d. In Längsrichtung erstreckt sich der Luftkanal 3c bis an eine am federseitigen Ende der Auffangkammern 3e vorgesehene Regelstrecke 3g.

Erfindungsgemäß erstreckt sich der Luftkanal 3c in Längsrichtung über den gesamten Bereich der Auffangkammern 3e bis hin zu einer an dem der Schreibfeder 1 zugewandten Ende der Auffangkammern 3e ausgebildeten und als Flüssigkeitsventil dienenden Regelstrecke 3g. In radialer Richtung ist der Luftkanal 3c von einer dem Längsspalt 3a gegenüberliegenden Fläche begrenzt. Der Luftkanal 3c reicht auf der dem Längsspalt 3a gegenüberliegenden Seite bis an mit den Auffangkammern 3e strömungsverbindende Überströmkapillare 3d.

Die Figuren zeigen insgesamt, daß die Auffangkammern 3e untereinander und mit dem Luftkanal 3c bzw. dem Längsspalt 3a ausschließlich über die Überströmkapillare 3d strömungsverbunden sind. Tinte und Luft gelangen demnach ausschließlich über die Überströmkapillare 3d in die Auffangkammern bzw. aus den Auffangkammern 3e heraus.

Die Fig. 3, 4 und 5 zeigen besonders deutlich, daß sich der Luftkanal 3c bis zu der dem Längsspalt gegenüberliegenden Fläche derart erweitert, daß der Luftkanal 3c einen dreieckigen Querschnitt aufweist. Dabei weist der dreieckige Querschnitt des Luftkanals 3c in hier bevorzugter Ausgestaltung die Form eines gleichschenkeligen Dreiecks auf.

Die Fig. 1 und 2 zeigen über die voranstehend erörterten wesentlichen Merkmale der vorliegenden Erfindung hinaus, daß die Schreibfeder 1 eine Schreibspitze 1a und einen Schreibfederspalt 1b aufweist. Das Griffstück 2 weist eine Bohrung 2a, eine Ausnehmung 2b, einen Plananschlag 2c, eine abgesetzte Bohrung 2d, einen Ansatz 2e, einen Anstechzapfen 2f mit rückwärtigem Ende 2g und einen Flansch 2h auf.

Zu dem den Kapillarspalt 3a und den Luftkanal 3c aufweisenden Tintenzuführer 3 gehören des weiteren ein Anschlag 3b für die Schreibfeder 1, die Überströmkapillare 3d, über die Überströmkapillare 3d mit dem Luftkanal 3c bzw-. dem Kapillarspalt 3a strömungsverbundene Auffangkammern 3e, die Auffangkammern 3e begrenzende Lamellen 3f, eine als Flüssigkeitsventil dienende Regelstrecke 3g, eine Querrippe 3h, ein Zapfen 3i und ein Flansch 3k. Des weiteren sind Luftnuten 4, 4b und eine Quernut 4a zu erkennen.

In der geschnittenen Darstellung in Fig. 3 erkennt man deutlich das Griffstück 2, den Tintenzuführer 3 und den kapillaren Längsspalt 3a. Der Luftkanal 3c ist wie bereits ausgeführt in Dreiecksform ausgebildet. Des weiteren sind der in Rede stehenden Darstellung die Lamellen 3f, Überströmkapillare 3d, die Regelstrecke 3g, die Luftnut 4 und die Luftnuten 4c zu entnehmen.

Fig. 4 zeigt den Gegenstand aus den Fig. 1 und 2 in einem Querschnitt, der anders gelegt ist als in Fig. 3, nämlich entlang der Linie C-D. Auch hier ist das Griffstück 2, der Tintenzuführer 3 und eine Lamelle 3f zu erkennen. Des weiteren entnimmt man dieser Darstellung, die Lage bzw. Ausbildung des Kapillarspalts 3a, des im Querschnitt deieckförmigen Luftkanals 3c, der Luftnut 4 und der Luftnuten 4c.

Fig. 5 zeigt schließlich wiederum den Gegenstand aus den Fig. 1 und 2 im Schnitt entlang der Linie E-F. Hier ist deutlich das Griffstück 2 mit dem Durchstoßzapfen 2f und dem Zapfen 3i am Tintenzuführer 3 zu erkennen. Des weiteren ist der kapillare Längsspalt 3a im Zapfen 3i am Tintenzuführer 3 gezeigt.

Nachfolgend sei unter Bezugnahme auf die voranstehend erörterten Figuren die Funktionweise einer erfindungsgemäßen Schreibeinheit erläutert.

Bei herkömmlichen Schreibeinheiten ist beim Anstechen der Patrone die Tinte aufgrund der Kapillarwirkung stets zuerst in den kapillaren Längsspalt und von dort aus zur Schreibfeder geströmt. Erst durch einen Rückstau von der Schreibfeder her - nämlich durch einen Rückstau im kapillaren Längsspalt - werden allmählich die Regelstrecke, der Luftkanal und die Überströmkapillare mit Tinte gefüllt, so daß ein weiteres Einströmen von Luft in die Patrone und damit ein Ausströmen der Tinte aus der Patrone verhindert ist.

Dieser Vorgang dauert in aller Regel einige Minuten und führt zum unerwünschten Abtropfen von Tinte aus dem Schreibfederspalt insbesondere dann, wenn der Füllfederhalter sofort nach dem Anstechen der Patrone mit der Schreibfeder nach unten in einen dafür vorgesehenen Köcher oder dgl. in einem Schreibtischständer abgestellt wird. Auch bei Ausdehnungen der in der Schreibeinheit befindlichen Luft findet ein Abtropfen aufgrund der durch die ausgedehnte Luft verdrängten Tinte statt.

Bei der erfindungsgemäßen Schreibeinheit geschieht dagegen folgendes: Beim Anstechen der in den Figuren nicht gezeigten Patrone wird die Verschlußkugel der Patrone vom vorderen Ende der Patrone mit dem Durchstoßzapfen 2f am Griffstück 2 in die Patrone gestoßen und dadurch geöffnet. Die Tinte kann somit in das Tintenleitsystem einströmen. Das Kugelvolumen und der Durchstoßzapfen 2f verursachen beim Durchstoßen innerhalb der Patrone eine Kompression der dort befindlichen Luft, die das Anschreiben des Schreibgeräts begünstigt. Durch die erfindungsgemäße Gestaltung des Tintenzuführers 3 ist nun erreicht, daß sich nicht nur der die Schreibfeder 1 mit Tinte versorgende Kapillarspalt 3a, sondern auch die beiden Dreiecksspitzen des Luftkanals 3c durch ihre Kapillarwirkung fast gleichzeitig mit Tinte füllen. Die aus der Patrone auströmende Tinte füllt die kapillarwirkenden Ecken des Dreiecks des Luftkanals nahezu gleichzeitig gemeinsam mit dem kapillaren Längsspalt 3a - in beiden Fällen durch Kapillarwirkung.

Erfindungsgemäß werden die Überströmkapillare 3d am Tintenzuführer 3 und die Regelstrecke 3g so rechtzeitig mit Tinte gefüllt und verschlossen, daß die Tinte dann, wenn sie durch Kapillarwirkung im Schreibfederspalt 1b angekommen ist, nicht mehr weiterströmen kann. Dies liegt daran, daß die Luft durch die mit Tinte verschlossene Regelstrecke 3g nicht mehr in die Patrone einströmen kann, wodurch schließlich ein Abtropfen von Tinte sicher verhindert ist.

Die Auffangkammern 3e dienen des weiteren zur Aufnahme von Tinte im Falle einer Luftausdehnung im kapillaren Längsspalt 3a bzw. in dem Luftkanal 3c und kompensieren somit eine temperaturschwankungsbedingte Luftausdehnung im Schreibgerät. Ein Abtropfen von Tinte ist somit wirksam verhindert. Diese Maßnahme unter Zugrundelegung der Verbindung zwischen den Auffangkammern 3e mit dem kapillaren Längsspalt 3a bzw. dem Luftkanal 3c ausschließlich über einzelne Überströmkapillare 3d gewährt diesen Schutz bei Temperaturschwankungen, aber auch eine gewisse Schüttelfestigkeit, insbesondere bei Tintenzuführern 3, die für Schriftbreiten bis zu 2,7 mm etwa ausgelegt sind.

Abschließend sei darauf hingewiesen, daß der Kern der vorliegenden Erfindung - Verhinderung eines ungewollten Abtropfens bei einer Schreibeinheit auch im Verlaufe von Temperaturschwankungen - durch besondere Ausgestaltung des Tintenzuführers auch bei anderen Schreibgeräten realisiert werden kann, die eine zuvor beschriebene oder ähnliche Schreibeinheit aufweisen.

## Patentansprüche

1. Schreibeinheit für einen Patronenfüllhalter, mit einer Schreibfeder (1), einem Griffstück (2) und einem Tintenzuführer (3), wobei der Tintenzuführer (3) lamellenartig ausgebildete Auffangkammern (3e) aufweist, wobei die der Schreibfeder (1) zugewandte Seite des Tintenzuführers (3) über die gesamte Länge des Tintenzuführers (3) hinweg von einem kapillaren Längsspalt (3a) durchzogen ist und wobei sich ein Luftkanal (3c) vom Längsspalt (3a) ausgehend in radialer Richtung nach außen erweitert,
**dadurch gekennzeichnet**, daß sich der Luftkanal (3c) über den gesamten Bereich der Auffangkammern (3e) bis hin zu einer Regelstrecke (3g) und in radialer Richtung bis zu der dem Längsspalt (3a) gegenüberliegenden Fläche erstreckt und daß der Luftkanal (3c) auf der dem Längsspalt (3a) gegenüberliegenden Seite bis an mit den Auffangkammern (3e) verbindende Überströmkapillare (3d) reicht.

2. Schreibeinheit nach Anspruch 1, dadurch gekennzeichnet, daß für jede Auffangkammern (3e) eine Überströmkapillare (3d) vorgesehen ist und daß die Auffangkammern (3e) ausschließlich über die Überströmkapillare (3d) einerseits miteinander und andererseits mit dem Längsspalt (3a) bzw. mit dem Luftkanal (3c) strömungsverbunden sind.

3. Schreibeinheit nach Anspruch 1 oder 2, dadurch gekennzeichnet, daß sich der Luftkanal (3c) mit treppenförmigen Wandungen bis hin zu der dem Längsspalt (3a) gegenüberliegenden Seite erweitert.

4. Schreibeinheit nach Anspruch 1 oder 2, dadurch gekennzeichnet, daß sich der Luftkanal (3c) mit wellenfömigen Wandungen bis hin zu der dem Längsspalt (3a) gegenüberliegenden Seite erweitert.

5. Schreibeinheit nach Anspruch 1 oder 2, dadurch gekennzeichnet, daß sich der Luftkanal (3c) mit konkaven oder konvexen Wandungen bis hin zu der dem Längsspalt (3a) gegenüberliegenden Seite erweitert.

6. Schreibeinheit nach Anspruch 5, dadurch gekennzeichnet, daß die dem Längsspalt (3a) gegenüberliegende Seite des Luftkanals (3c) durch eine konkave oder konvexe Wandung begrenzt ist.

7. Schreibeinheit nach Anspruch 1 oder 2, dadurch gekennzeichnet, daß sich der Luftkanal (3c) bis zu der dem Längsspalt (3a) gegenüberliegenden Fläche derart erweitert, daß der Luftkanal (3c) einen dreieckigen Querschnitt aufweist.

8. Schreibeinheit nach Anspruch 7, dadurch gekennzeichnet, daß der dreieckige Querschnitt des Luftkanals (3c) die Form eines gleichschenkeligen Dreiecks aufweist.

9. Schreibeinheit nach Anspruch 7, dadurch gekennzeichnet, daß der dreieckige Querschnitt des Luftkanals (3c) die Form eines gleichseitigen Dreiecks aufweist.

## Claims

1. Writing unit for a cartridge fountain pen, having a nib (1), a gripping part (2) and an ink feed device (3), the ink feed device (3) comprising blade-like collector chambers (3e), the side of the ink feed device (3) facing the nib (1) being penetrated over the entire length of the ink feed device (3) by a capillary longitudinal gap (3a), and an air duct (3c) widening radially outwards from the longitudinal gap (3a), characterised in that the air duct (3c) extends over the entire area of the collector chambers (3e) to a regulating segment (3g) and radially to the surface lying opposite the longitudinal gap (3a), and in that the air duct (3c), on the side opposite the longitudinal gap (3a), extends as far as an overflow capillary (3d) connected to the collector chambers (3e).

2. Writing unit according to Claim 1, characterised in that one overflow capillary (3d) is provided for each collector chamber (3e), and in that the collector chambers (3e) are connected for flow exclusively via the overflow capillaries (3d) firstly to one another and secondly to the longitudinal gap (3a) or to the air duct (3c).

3. Writing unit according to Claim 1 or Claim 2, characterised in that the air duct (3c) widens with step-like walls to the side opposite the longitudinal gap (3a).

4. Writing unit according to Claim 1 or Claim 2, characterised in that the air duct (3c) extends with undulating walls to the side opposite the longitudinal gap (3a).

5. Writing unit according to Claim 1 or Claim 2, characterised in that the air duct (3c) widens with concave or convex walls to the side opposite the longitudinal gap (3a).

6. Writing unit according to Claim 5, characterised in that the side of the air duct (3c) opposite the longitudinal gap (3a) is delimited by a concave or convex wall.

7. Writing unit according to Claim 1 or Claim 2, characterised in that the air duct (3c) widens as far as the surface opposite the longitudinal gap (3a) in such a way that the air duct (3c) has a triangular cross-section.

8. Writing unit according to Claim 7, characterised in that the triangular cross-section of the air duct (3c) is in the shape of an isosceles triangle.

9. Writing unit according to Claim 7, characterised in that the triangular cross-section of the air duct (3c) is in the form of an equilateral triangle.

## Revendications

1. Unité d'écriture pour un stylo à cartouche, comportant une plume (1), un élément de préhension (2) et un dispositif d'amenée d'encre (3), et dans laquelle le dispositif d'amenée d'encre (3) comporte des chambres de collecte (3e) agencées en forme de lamelles, le côté, tourné vers la plume (1), du dispositif d'amenée d'encre (3) étant traversé sur toute la longueur du dispositif d'amenée d'encre (3) par une fente longitudinale capillaire (3a), et un canal d'aération (3c) s'élargit radialement vers l'extérieur à partir de la fente longitudinale (3a), caractérisée en ce que le canal d'aération (3c) s'étend sur toute la zone des chambres de collecte (3e) jusqu'au niveau d'une section de réglage (3g) et, dans la direction radiale, jusqu'à la surface située à l'opposé de la fente longitudinale (3a), et que le canal d'aération (3c) s'étend, sur le côté opposé à la fente longitudinale (3a), jusqu'au niveau d'un capillaire de trop-plein (3d), qui établit une liaison avec les chambres de collecte (3e).

2. Unité d'écriture selon la revendication 1, caractérisée en ce que pour chaque chambre de collecte (3e), il est prévu un capillaire de trop-plein (3d) et que les chambres de collecte (3e) sont raccordées fluidiquement exclusivement par l'intermédiaire du capillaire de trop-plein (3d) d'une part entre elles et d'autre part à la fente longitudinale (3a) ou au canal d'aération (3c).

3. Unité d'écriture selon la revendication 1 ou 2, caractérisée en ce que le canal d'aération (3c) s'élargit, avec des parois en forme d'escalier, jusqu'au niveau du côté situé à l'opposé de la fente longitudinale (3a).

4. Unité d'écriture selon la revendication 1 ou 2, caractérisée en ce que le canal d'aération (3c) s'élargit, avec des parois de forme ondulée, jusqu'au niveau du côté situé à l'opposé de la fente longitudinale (3a).

5. Unité d'écriture selon la revendication 1 ou 2, caractérisée en ce que le canal d'aération (3c) s'élargit, avec des parois concaves ou convexes, jusqu'au niveau du côté situé à l'opposé de la fente longitudinale (3a).

6. Unité d'écriture selon la revendication 5, caractérisée en ce que le côté, qui est situé à l'opposé de la fente longitudinale (3a), du canal d'aération (3c) est limité par une paroi concave ou convexe.

7. Unité d'écriture selon la revendication 1 ou 2, caractérisée en ce que le canal d'aération (3c) s'élargit jusqu'au niveau de la surface située à l'opposé de la fente longitudinale (3a) de telle sorte que le canal d'aération (3c) possède une section transversale triangulaire.

8. Unité d'écriture selon la revendication 7, caractérisée en ce que la section transversale triangulaire du canal d'aération (3c) possède la forme d'un triangle isocèle.

9. Unité d'écriture selon la revendication 7, caractérisée en ce que la section transversale triangulaire de canal d'aération (3c) possède la forme d'un triangle équilatéral.
